# EUROPÄISCHE PATENTSCHRIFT

(11) **EP 1 141 909 B1**
(45) Veröffentlichungstag und Bekanntmachung des Hinweises auf die Patenterteilung: **04.09.2002**
(21) Anmeldenummer: 99964397.6
(22) Anmeldetag: 29.11.1999
(51) Int. Cl.: G08G 1/09

(54) **VERFAHREN ZUR ÜBERTRAGUNG VON VERKEHRSINFORMATIONEN**
METHOD FOR TRANSMITTING TRAFFIC INFORMATION
PROCEDE DE TRANSMISSION D'INFORMATIONS ROUTIERES

(30) Priorität: 14.12.1998 DE 19859522; 27.08.1999 DE 19941648
(43) Veröffentlichungstag der Anmeldung: 10.10.2001
(73) Patentinhaber: Vodafone AG, 40213 Düsseldorf (DE)
(72) Erfinder: SCHULZ, Werner Dr.rer.Nat., D-40670 Meerbusch (DE); VIEWEG, Stefan Dr., D-47877 Willich (DE); BERWANGER, Christian Dipl.Ing., D-40476 Düsseldorf (DE); KRIESINGER, Ralf, D-40667 Meerbusch (DE)
(74) Vertreter: Meissner, Peter E., Dipl.-Ing.
(86) Internationale Anmeldenummer: DE9903879
(87) Internationale Veröffentlichungsnummer: WO00039773

(56) Entgegenhaltungen:
- EP-A- 0 564 353
- EP-A- 0 670 565
- EP-A- 0 725 505
- DE-A- 4 208 277
- DE-A- 19 750 786
- SUSHKO M S K: "TECHNICAL ASPECTS OF A IVHS DGPS BROADCAST SERVICE USING RBDS" POSITION LOCATION AND NAVIGATION SYMPOSIUM (PLANS),US,NEW YORK, IEEE, Bd. -, 1994, Seiten 520-531, XP000489387 ISBN: 0-7803-1436-0

## Beschreibung

Die Erfindung betrifft ein Verfahren zur Übertragung von Verkehrsinformationen und Vorrichtungen zur Durchführung des Verfahrens.

Dem Fachmann ist bekannt, durch RDS-TMC ein Straßenverkehrsnetz betreffende Verkehrsinformationen von einer Verkehrsinformationszentrale an ein Endgerät zu übermitteln, wobei für jeweils ein Segment des Straßenverkehrsnetzes eine dieses betreffende Verkehrsinformation übermittelt wird und die segmentweise übermittelten Verkehrsinformationen im Endgerät mit einer dortigen Kodier-/Dekodiertabelle in eine zur Darstellung für den Endgerätbenutzer geeignete Form umkodiert werden. Dieses weitverbreitete Verfahren ist jedoch bei der Übermittlung von Verkehrsinformationen sehr aufwendig hinsichtlich der zu übertragenden Informationsmenge, insbesondere bei der Übertragung von über mehrere Segmente des Straßenverkehrsnetzes unveränderten Verkehrsinformationen.

Aufgabe der vorliegenden Erfindung ist die Schaffung eines Verfahrens bzw. von Vorrichtungen, welche möglichst einfach und kostengünstig eine effiziente Übertragung von Verkehrsinformationen ermöglichen. Die Aufgabe wird jeweils durch die Gegenstände der unabhängigen Ansprüche gelöst.

Die Erfindung ermöglicht eine Übertragung von Verkehrsinformationen betreffend mehrere Segmente eines Straßenverkehrsnetzes mit geringer zu übertragender Informationsmenge. Zu übertragende Verkehrsinformationen sind insbesondere Zustände eines oder mehrerer Segmente des Straßenverkehrsnetzes, wie beispielsweise die Reisezeit in diesem Segment, die dortige Durchschnittsgeschwindigkeit, die Zahl der Fahrzeuge, die Staulänge, Baustellen, Geisterfahrer, Wetterbedingungen.

Die erfindungsgemäße Übertragung ist sowohl für über mehrere Segmente gleichbleibende Zustände (und damit zu übertragende Verkehrsinformationen) wie auch für Verkehrsinformationen betreffend räumlich aufeinanderfolgende Segmente mit unterschiedlichen Zuständen geeignet.

Zur Übermittlung von Verkehrsinformationen betreffend einen über mehrere räumlich aufeinanderfolgende Segmente eines Straßenverkehrsnetzes kontinuierlichen Zustand wird beispielsweise das erste oder letzte dieser Segmente, die Zahl der Segmente und der Zustand angegeben. Zur Übermittlung von Verkehrsinformationen betreffend unterschiedliche Zustände (Durchschnittsgeschwindigkeiten etc.) mehrerer räumlich aufeinanderfolgender Segmente eines Straßenverkehrsnetzes wird zweckmäßig das erste oder letzte dieser aufeinanderfolgenden Segmente, die Zahl der Segmente und in der räumlichen Reihenfolge der Segmente jeweils für mindestens ein Segment (zweckmäckig genau ein Segment) dessen Zustand angegeben. In beiden Fällen entfällt vorteilhafterweise die Notwendigkeit der Identifikation jedes der Segmente mit Ausnahme des ersten oder letzten Segmentes, so daß die zu übertragende Informationsmenge erheblich reduziert wird.

Im Endgerät liegt eine Segmenttabelle (zweckmäßig in identischer Form wie in der Verkehrsinformationszentrale) vor. In der Segmenttabelle weisen zweckmäßig die im Straßenverkehrsnetz aufeinanderfolgenden Segmente aufeinanderfolgende Segmentnummern auf. Zu den Segmentnummern der Segmente kann eine Darstellungsanweisung für eine (beispielsweise optisch darstellbare oder akustisch inbezugnehmbare) digitale Karte gespeichert sein; beispielsweise kann eine Kette von Segmenten (welche im realen Straßenverkehrsnetz eine oder mehrere Fahrbahnen einer oder mehrerer Fahrtrichtungen einer Autobahn repräsentieren) eine Fahrbahn in einer zweidimensionalen Darstellung des Straßenverkehrsnetzes repräsentieren. Ein Segment kann einen Autobahnabschnitt repräsentieren, so daß bei Übertragung einer Verkehrsinformation unter Angabe des Segmentes und dessen Zustandes in der im Endgerät gespeicherten Segmenttabelle eine Textsequenz zu diesem Segment (wie beispielsweise Autobahn A57 zwischen Düsseldorf und Köln) herausgesucht wird, eventuell zusätzlich zum Zustand eine Textsequenz (beispielsweise "Stau") herausgesucht wird und diese akustisch ausgegeben werden.

Die Übertragung erfolgt zweckmäßig per Funk, insbesondere Mobilfunk. Besonders geeignet ist dabei eine Kurznachrichtenübertragung. In digitalen Mobilfunknetzes ist eine Rundspruch-Übertragung (Cellbroadcast) möglich.

Weitere Merkmale und Vorteile der Erfindung ergeben sich aus den Unteransprüchen und der nachfolgenden Beschreibung eines Ausführungsbeispiels anhand der Zeichnung. Dabei zeigt:
- Fig. 1: einen Ausschnitt eines Straßenverkehrsnetzes mit in jeweils mehrere Segmente unterteilten Straßen,
- Fig. 2: eine Segmenttabelle im Endgerät und der Informationszentrale,
- Fig. 3: wesentliche Elemente der Zentrale, des Endgerätes sowie die Übertragung als Blockschaltbild.

Figur 1 zeigt einen Ausschnitt eines Straßenverkehrsnetzes mit einer von links nach rechts verlaufenden Straße, bestehend aus den Segmenten 1 bis 4 (wobei hier jeweils die Nummer eines Segmentes auch identisch als dessen Bezugszeichen verwendet wird), einer von unten nach oben verlaufenden Straße mit den Segmenten 5, 6, 7, 8 und einer sich an der Kreuzung der aus den Segmenten 1 bis 4 gebildeten Straße mit der aus den Segmenten 5 bis 8 gebildeten Straße abzweigenden weiteren Straße mit den Segmenten 9, 10 usw. sowie eine von unten nach oben verlaufende Straße mit den Segmenten 11, 12.

Um Verkehrsinformationen betreffend Segmente von Straßen des ausschnittsweise dargestellten Verkehrsnetzes möglichst effizient von einer Verkehrsinformationszentrale an ein Endgerät übertragen zu können, werden die Verkehrsinformationen in der Zentrale erfindungsgemäß mit einer Tabelle kodiert und mit einer identischen Tabelle im Endgerät für die Darstellung für den Benutzer (beispielsweise optisch in einer zweidimensionalen digitalen Karte des Straßenverkehrsnetzes oder akustisch) umkodiert. Wenn beispielsweise in den Segmenten 1, 2, 3 der von links nach rechts in Figur 1 verlaufenden Straße eine niedrige Durchschnittsgeschwindigkeit vorliegt, kann jeweils eine Segmentidentifikation eines der drei Segmente und hierzu eine den Zustand des Segmentes repräsentierende Zustandskodierung übertragen werden, wie dies bei RDS-TMC üblich ist. Erfindungsgemäß wird in diesem Falle die Identifikation des Segmentes 1 (beispielsweise "1"), die Zahl der von der übertragenen Verkehrsinformation bezeichneten Segmente 1 bis 3, also eine "3" und entweder ein Zustand aller hier übertragenen Segmente (1 bis 3) oder in der Reihenfolge der Segmente (1 bis 3) jeweils der Zustand eines Segmentes. Hierzu ist es erforderlich, daß für die Zentrale und das Endgerät identisch die Numerierungsreihenfolge der Segmente festliegt. Wie Figur 1 verdeutlicht, ist dies entlang der von links nach rechts verlaufenden Straße mit aufsteigender Numerierung möglich. Problematisch wird es jedoch an Kreuzungen, insbesondere Gabelungen, wie in Figur 1 links.

Deshalb werden im Endgerät (und zweckmäßig identisch in der Verkehrszentrale) Tabellen gemäß Figur 2 und/oder 3 zur Dekodierung verwendet.

in Figur 2 ist zu einem Segment zur Repräsentation der Reihenfolge jeweils ein Pointer auf das als in Fahrtrichtung nächste Segment zu betrachtende Folge-Segment angegeben, nämlich zum Segment 1 das Segment 2, zum Segment 2 das Segment 3, zum Segment das Segment 4 usw. Zusätzlich zur die Reihenfolge der Segmente repräsentierenden Pointer-Angabe ist hier auch eine eine Ausgabe an einen Endgerätbenutzer repräsentierende Angabe, wie "A8 - Stuttgart" usw. dargestellt, welche mit Verkehrsinformationen zu diesem Segment ausgegeben werden kann. Die angegebenen Textinformationen sind insbesondere für eine akustische Ausgabe geeignet. Für eine Ausgabe auf einer digitalen Karte ist ein Bezug zur digitalen Karte (wie z.B. Koordinaten) vorzusehen. Wenn beispielsweise im Endgerät der Verkehrsinformationszentrale zur Segmentkette Segment 1, 2, 3 eine Zustandsinformation (Stau) übermittelt wird, wird das Segment 1, die Zahl 3 und die Zustandsinformation "0", welche mit einer Zustandstabelle dekodiert wird , als "Stau" übermittelt.

Figur 3 stellt als Blockschaltbild die Elemente der Zentrale und des Endgerätes sowie die Übertragung von Informationen von der Zentrale zum Endgerät dar. Die Verkehrsinformationszentrale 20 erhält oder generiert zu übertragende Verkehrsinformationen, die im Speicher 21 gespeichert sind. Die Verkehrsinformationen können insbesondere auf Informationen von stationären Detektoren entlang Straßen des Verkehrsnetzes, auf mobilen Detektoren in Fahrzeugen im Verkehrsnetz sowie auf anderen Quellen basieren.

Zu übertragende Verkehrsinformationen 21 werden in der Verkehrsinformationspaket-Generationseinrichtung 22 erfindungsgemäß kodiert. Hierzu wird eine Segmenttabelle 23 (beispielsweise gemäß Figur 2) verwendet. Die zu übertragenden Verkehrsinformationen 21, betreffend Stau im Segment 1, Stau im Segment 2 und Stau im Segment 3, werden somit beispielsweise kodiert als "1, 3, 0, Ende" (wobei 1 Segment 1 bedeutet, 3 drei Segmente bedeutet und 0 Durchschnittsgeschwindigkeit 0 entsprechend Stau bedeutet und "Ende" ein Ende-Flag ist). Das Ende-Flag wird hier nur zur Illustration verwendet. Dem Fachman sind zur eindeutigen Kennzeichnung des Meldungsendes auch andere protokolltechnische Varianten bekannt. Diese kodierten Informationen werden der Übertragungseinrichtung 33 zum Senden übermittelt. Die Sendeeinrichtung 33 kann beispielsweise eine Mobilfunk-Sendeeinrichtung oder ein Zugang zu einer Mobilfunk-Sendeeinrichtung sein. Nach der Übertragung per Funk, insbesondere Mobilfunk, werden diese im Endgerät 24 vom Empfänger 25 empfangen und von einer Dekodiereinrichtung 26 dekodiert. Hierzu verwendet die Dekodiereinrichtung eine Segmenttabelle 27 (welche der Segmenttabelle 23 entspricht). Die dekodierten Verkehrsinformationen können dem Benutzer dargestellt werden. Sie können auch gespeichert (36) werden. Verkehrsinformationen können insbesondere auch zur Berechnung einer optimierten Route im Endgerät 24 verwendet werden, indem optimale Reisezeiten oder möglichst wenige Staus etc. angestrebt werden.

Anstatt einer Zustandsangabe ("0") für alle Segmente (1, 2, 3) einer Segmentkette kann auch für jedes Segment (1, 2, 3) der bezeichneten ("1 3") Segmentkette einzeln dessen Zustand ("0 0 0") angegeben werden. Die Unterscheidung kann vom Endgerät durch ein am Anfang übertragenes Flag getroffen werden oder durch Vergleich der Zahl (hier einmal/oder dreimal "0") der Zustandsangaben vor einem (binären) "Ende"-Flag mit der übermittelten Kettensegmentzahl-Angabe "3". Die Erfindung kann in der Zentrale und im Endgerät als Programm realisiert werden, ist jedoch nicht hierauf beschränkt und kann auch als elektronische Schaltung ausgebildet werden.

## Patentansprüche

1. Verfahren zur Übertragung von Verkehrsinformationen betreffend ein Straßenverkehrsnetz von einer Verkehrsinformationszentrale (20) an mindestens ein Endgerät (24),
wobei eine digitale Karte des Straßenverkehrsnetzes als Datei in der Verkehrsinformationszentrale und im Endgerät vorgesehen ist, in welcher digitalen Karte Abschnitte von Straßen oder Fahrbahnen oder Fahrbahngruppen jeweils als ein Segment repräsentiert sind,
wobei übertragene Verkehrsinformationen,wie z.B.: "1, 3, 0, Ende", zumindest den Zustand,wie z.B.: "0"; "Stau", mindestens eines Segmentes (1 bis 12) des Straßenverkehrsnetzes und die Identität dieses Segmentes oder dieser Segmente (1 bis 12) repräsentieren,
wobei in der Zentrale (20) von ihr zu übertragende Verkehrsinformationen (21) derart zusammengestellt (22) werden, daß für zu einer Kette von im Straßenverkehrsnetz hinsichtlich ihrer Numerierung aufeinanderfolgenden Straßenverkehrsnetzsegmenten (1 - 2 - 3) zu übertragende Verkehrsinformationen,wie z.B.: Durchschnittsgeschwindigkeit "0", betreffend den Zustand dieser Straßenverkehrsnetz-Segmente zusammengefaßt werden zu einem Verkehrsinformationspaket,wie z.B.: "1, 3, 0, ende", in welchem Verkehrsinformationspaket diese Segmente und deren Zustand durch folgendes angegeben werden:
- die Identität ("1") eines an einem Ende ("1"; "3") der Kette (1 - 2 - 3) von Straßenverkehrssegmenten liegenden Straßenverkehrssegmentes ("1"),
- eine die Gesamtzahl der Segmente (1 - 2 - 3) dieser Kette repräsentierende Kettensegmentzahlangabe ("3") und
- mindestens eine Zustandsinformation,wie z.B.: "0"; "Stau"; "0 0 0", betreffend den Zustand mindestens eines dieser Segmente.

2. Verfahren nach Anspruch 1,
**dadurch gekennzeichnet,**
**daß** in einem Verkehrsinformationsblock (24) eine Zustandsinformation,wie z.B.: "0"; "Stau", enthalten ist, die den Zustand aller in der Kette enthaltenen Segmente (1-2-3) angibt.

3. Verfahren nach Anspruch 1,
**dadurch gekennzeichnet,**
**daß** für jedes Straßenverkehrsnetz-Segment (1, 2, 3) jeweils eine Zustandsinformation,wie z.B.: "0 0 0", in der Reihenfolge der Straßenverkehrssegmente in der Kette zu diesem Segment angegeben wird.

4. Verfahren nach einem der vorhergehenden Ansprüche,
**dadurch gekennzeichnet,**
**daß** hinter der letzten übertragenen Zustandsinformation in einem Verkehrsinformationspaket ein definiertes Ende-Zeichen übertragen wird.

5. Verfahren nach einem der vorhergehenden Ansprüche,
**dadurch gekennzeichnet,**
**daß** bei der Dekodierung im Endgerät zusätzlich zum angegebenen ersten oder letzten Segment ("1") eine der übertragenen Kettensegmentzahlangabe entsprechende Zahl von weiteren Segmenten in aufsteigender Reihenfolge der Numerierung der Segmente in einer Tabelle im Endgerät als hinsichtlich der Zustandsinformation bezeichnet betrachtet wird.

6. Verfahren nach einem der vorhergehenden Ansprüche,
**dadurch gekennzeichnet,**
**daß** ein Verkehrsinformationspaket eine Angabe enthält, welche angibt, ob nur eine Angabe eines Zustandes für alle Segmente oder für jedes Segment jeweils eine Zustandsangabe übertragen wird.

7. Verfahren nach einem der vorhergehenden Ansprüche,
**dadurch gekennzeichnet,**
**daß** eine Kettensegmentzahlangabe mit einem Vorzeichen übertragen wird, wobei bei negativem Vorzeichen die in der Reihenfolge der Numerierung der Segmente vor dem übertragenen Segment liegenden Segmente und bei positivem Vorzeichen die in der Reihenfolge der Segmentnumerierung nach dem übertragenen Segment liegenden Segmente als bezeichnet gelten.

8. Verfahren nach einem der vorhergehenden Ansprüche,
**dadurch gekennzeichnet,**
**daß** in der Verkehrsinformationszentrale für alle diejenigen Verkehrsinformationspakete, die alle die gleichen Segmente betreffen, ein Sequenzbezeichner definiert wird, der in den Paketen jeweils übertragen wird.

9. Verfahren nach einem der Ansprüche 1 bis 8,
**dadurch gekennzeichnet,**
**daß** in einer Tabelle für die digitale Karte im Endgerät und in der Zentrale zu jeweils einem Segment (1) durch mindestens einen Zeiger (2) angegeben ist, welches Segment oder welche Segmente sich im Straßenverkehrsnetz in einer Fahrtrichtung vor oder vor/hinter diesem Segment befinden.

10. Verfahren nach Anspruch 9,
**dadurch gekennzeichnet,**
**daß** zu jedem Segment das vor diesem liegende und das nach diesem liegende Segment gespeichert ist.

11. Verfahren nach einem der Ansprüche 9 oder 10,
**dadurch gekennzeichnet,**
**daß** die Segmenttabelle nach Anspruch 9 Bestandteil einer im Endgerät und in der Zentrale gespeicherten digitalen Karte ist.

12. Verfahren nach einem der vorhergehenden Ansprüche,
**dadurch gekennzeichnet,**
**daß** eine zu übertragende Zustandsinformation die Reisegeschwindigkeit oder Reisezeit oder Abweichung von der Reisegeschwindigkeit oder Reisezeit von einem erwarteten Wert oder eine daraus abgeleitete Größe ist.

13. Verfahren nach einem der vorhergehenden Ansprüche,
**dadurch gekennzeichnet,**
**daß** eine Zustandsinformation das Wetter, Baustellen etc. in einem Segment betrifft.

14. Verfahren nach einem der vorhergehenden Ansprüche,
**dadurch gekennzeichnet,**
**daß** eine Zustandsinformation diskret quantisiert ist.

15. Verfahren nach Anspruch 14,
**dadurch gekennzeichnet,**
**daß** eine Zustandsinformation in maximal 10, insbesondere maximal 5 Stufen quantisiert ist.

16. Verfahren nach einem der vorhergehenden Ansprüche,
**dadurch gekennzeichnet,**
**daß** die Übertragung per Radio, insbesondere per RDS, erfolgt.

17. Verfahren nach einem der Ansprüche 1 bis 15,
**dadurch gekennzeichnet,**
**daß** die Übertragung per Mobilfunk, insbesondere Mobilfunk-Rundspruch, wie z.B.: GSM-SMS-CB, erfolgt.

18. Verkehrsinformationszentrale, insbesondere zur Durchführung des Verfahrens nach einem der vorhergehenden Ansprüche,
- mit einer Sendeeinrichtung (23) oder einem Zugang zu einer Sendeeinrichtung zum Senden von Verkehrsinformationen (34) an mindestens ein Endgerät (24),
- mit einem Speicher (23) mit einer digitalen Karte aus Segmenten eines Straßenverkehrsnetzes,
- mit einer Verkehrsinformationspaket-Generationseinrichtung (22) zum Erzeugen von zu sendenden Verkehrsinformationen (34), welche (22) so ausgebildet ist, daß die von ihr generierten zu sendenden (33) Verkehrsinformationen (34) folgendes umfassen:
- die Identität eines an einem Ende einer Kette (1,2,3) von Segmenten aufeinanderfolgenden Numerierung (1,2,3) liegenden Segmentes (1)
- eine die Gesamtzahl der Segmente in dieser Kette (1,2,3) repräsentierende Kettensegmentzahlangabe (3) und
- mindestens eine Zusatzinformation (Stau) betreffend den Zustand mindestens eines dieser Segmente.

19. Endgerät, insbesondere zur Durchführung des Verfahrens nach einem der Ansprüche 1 bis 17,
- mit einer Empfangseinrichtung (25) zum Empfangen von von einer Verkehrsinformationszentrale (20) ausgesandten Verkehrsinformationspaketen (34),
- mit einer Ausgabeeinrichtung (36) zum optischen und/oder akustischen Ausgeben von Verkehrsinformationen oder Routenhinweisen an einen Endgerätnutzer,
- mit einer Dekodiereinrichtung (26) zum Dekodieren der empfangenen Verkehrsinformationspakete (34) für die Ausgabe (36) oder die Erstellung von auszugebenen Routenhinweisen, welche (26) so ausgebildet ist, daß empfangene Verkehrsinformationspakete umfassend die Identität eines Segmentes an einem Ende einer Kette von Straßenverkehrssegmenten, eine die Zahl der Segmente in der Kette repräsentierende Kettensegmentzahlangabe und eine den Zustand mindestens eines Segmentes betreffende Zustandsangabe in eine dem Endgerätnutzer darstellbare oder zur Erstellung von Navigationshinweisen geeignete Darstellung dekodiert werden.

20. Endgerät nach Anspruch 19,
**dadurch gekennzeichnet,**
**daß** die Empfangseinrichtung ein Mobilfunkendgerät oder ein Anschluß für ein Mobilfunkendgerät ist.

## Claims

1. Method for the transmission of traffic information relating to a road traffic network, from a traffic information control centre (20) to at least one terminal (24),
such that a digital map of the traffic network is provided at the traffic information control centre and at the terminal, with section of streets or roads or groups of roads represented in each case as a segment in the said digital map,
and in which transmitted traffic information, as for example "1, 3, 0, end", represents at least the situation, as for example "0"; "traffic jam", prevailing in at least one segment (1 to 12) of the traffic network and specifies the identity of that segment or those segments,
such that the traffic information (21) to be transmitted from the control centre (20) is assembled therein in such manner that the traffic information, as for example average speed "0", to be transmitted concerning the situation in traffic segments that are part of a chain of traffic network segments (1 - 2 - 3) numbered sequentially in the traffic network, is assembled into a traffic information packet, as for example "1, 3, 0, end", in which packet the segments and their situation are indicated by the following:
- the identity ("1") of a traffic segment ("1") at one end ("1"; "3") of the chain (1 - 2 - 3) of traffic segments;
- a segment chain number indication ("3") representing the total number of segments (1 - 2 - 3) in the said chain, and
- at least one situation code, as for example "0"; "traffic jam"; "0 0 0", indicating the situation in at least one of the said segments.

2. Method according to Claim 1,
**characterised in that**
a situation code, as for example "0"; "traffic jam", is contained in a traffic information block (24) which indicates the situation in all the segments (1 - 2 - 3 comprised in the chain.

3. Method according to Claim 1,
**characterised in that**
for each traffic network segment (1, 2, 3) a respective situation code, as for example "0 0 0", is indicated for the said segment in the sequence of the traffic segments in the chain.

4. Method according to any of the preceding claims,
**characterised in that**
a defined end-of-message sign is transmitted after the last situation code transmitted in a traffic information packet.

5. Method according to any of the preceding claims,
**characterised in that**
during the decoding at the terminal, besides the first or last segment ("1") specified, a number of additional segments corresponding to the chained segment number indication transmitted, in increasing segment numeration sequence in a table at the terminal, are regarded as designated in relation to the situation information.

6. Method according to any of the preceding claims,
**characterised in that**
a traffic information packet contains a code that indicates whether only one situation code is being transmitted for all the segments, or whether there is one situation code for each respective segment.

7. Method according to any of the preceding claims,
**characterised in that**
a chained segment number indication is transmitted with a sign, such that when the sign is negative the segments designated are those before the identified segment in the segment numeration sequence, and when the sign is positive the segments designated are those after the identified segment in the segment numeration sequence.

8. Method according to any of the preceding claims,
**characterised in that**
at the traffic information control centre a sequence indicator is defined for all traffic information packets that concern the same segments, which is in each case transmitted in the packets.

9. Method according to any of Claims 1 to 8,
**characterised in that**
in a table for the digital map at the terminal and at the control centre, it is indicated for each segment (1) by at least one pointer (2) which segment or segments in the traffic network are located in a given travelling direction ahead of, or ahead of and behind the said segment.

10. Method according to Claim 9,
**characterised in that**
for each segment, the segment before and the segment after the said segment are stored

11. Method according to either of Claims 9 or 10,
**characterised in that**
the segment table according to Claim 9 is a constituent of a digital map stored at the terminal and at the control centre.

12. Method according to any of the preceding claims,
**characterised in that**
a situation code to be transmitted is the travelling speed or travel time, or the deviation of the travelling speed or travel time from an expected value, or a value derived therefrom.

13. Method according to any of the preceding claims,
**characterised in that**
a situation code relates to the weather, roadworks, etc. in a segment.

14. Method according to any of the preceding claims,
**characterised in that**
a situation code is discretely quantised.

15. Method according to Claim 14,
**characterised in that**
a situation code is quantised into at most 10 and in particular at most 5 steps.

16. Method according to any of the preceding claims,
**characterised in that**
transmission takes place by radio, in particular by RDS.

17. Method according to any of Claims 1 to 15,
**characterised in that**
transmission takes place by mobile radio, in particular by a mobile radio cell broadcast technique as for example GSM-SMS-CB.

18. Traffic information control centre, in particular for implementing the method according to any of the preceding claims,
- comprising a transmitting device (23) or means of access thereto for the transmission of traffic information (34) to at least one terminal (24),
- having a memory (23) that contains a digital map of the segments of a traffic network,
- with a device (22) to generate traffic information packets for the production of traffic information (34) to be transmitted, the said device (22) being designed such that the traffic information (34) it generates for transmission (33) comprises the following:
- the identity of a segment (1) located at one end of a chain (1, 2, 3) of segments numbered sequentially (1, 2, 3),
- a chained segment number indication (3) representing the total number of segments in the said chain (1, 2, 3), and
- at least one additional code ("traffic jam") relating to the situation in at least one of the said segments.

19. Terminal, in particular for implementing the method according to any of Claims 1 to 17,
- having a receiver (25) to receive traffic information packets (34) transmitted from a traffic information control centre (20),
- comprising an output device (36) for the visual and/or acoustic output of traffic information or route information to a terminal user,
- with a decoding device (26) for decoding the traffic information packet (34) received for output (36) or for preparing the route information to be issued, the said device (26) being designed such that the traffic information packets received, comprising the identity of a segment at one end of a chain of traffic segments, a chained segment number indicator representing the number of segments in the chain, and a situation code concerning the situation in at least one segment, are decoded into a form that can be displayed to the terminal user or a form suitable for the representation of navigation information.

20. Terminal according to Claim 19,
**characterised in that**
the receiver is a mobile radio unit or a connection for a mobile radio unit.

## Revendications

1. Procédé de transmission d'informations de circulation concernant un réseau de circulation routière depuis une centrale (20) d'informations de circulation vers au moins un terminal (24), dans lequel
une carte numérique du réseau de circulation routière est prévue en tant que fichier dans la centrale d'informations de circulation et dans le terminal, sur laquelle carte numérique des tronçons de routes ou voies de circulation ou groupes de voies de circulation sont respectivement représentés en tant que segment,
des informations de circulation transmises, telles que par exemple "1, 3, 0, fin" représentent au moins l'état, tel que par exemple "0" ; "bouchon" d'au moins un segment (1 à 12) du réseau de circulation routière, et l'identité de ce segment ou de ces segments (1 à 12),
des informations de circulation (21) à transmettre par la centrale (20) sont regroupées (22) dans cette dernière de telle sorte que des informations de circulation à transmettre pour une chaîne de segments (1 - 2 - 3) du réseau de circulation routière se succédant dans le réseau de circulation routière du point de vue de leur numérotation, telles que par exemple la vitesse moyenne "0", concernant l'état de ces segments du réseau de circulation routière, sont regroupées en un paquet d'informations de circulation, tel que par exemple "1, 3, 0, fin", dans lequel paquet d'informations de circulation ces segments et leur état sont indiqués par les éléments suivants :
- l'identité ("1") d'un segment ("1") de circulation routière situé à la fin ("1" ; "3") de la chaîne (1 - 2 - 3) de segments de circulation routière,
- une indication du nombre ("3") de segments de chaîne représentant le nombre total de segments (1 - 2 - 3) de cette chaîne, et
- au moins une information d'état, telle que par exemple "0" ; "bouchon" ; "0 0 0", relative à l'état de l'un au moins de ces segments.

2. Procédé selon la revendication 1,
**caractérisé en ce qu'**un bloc (24) d'informations de circulation contient une information d'état, telle que par exemple "0" ; "bouchon", qui indique l'état de tous les segments (1 - 2 - 3) contenus dans la chaîne.

3. Procédé selon la revendication 1,
**caractérisé en ce qu'**une information d'état, telle que par exemple "0 0 0", est indiquée pour chaque segment (1, 2, 3) du réseau de circulation routière dans l'ordre de succession des segments du réseau de circulation routière dans la chaîne.

4. Procédé selon l'une quelconque des revendications précédentes,
**caractérisé en ce qu'**un signe défini de fin est transmis dans un paquet d'informations de circulation après la dernière information d'état transmise.

5. Procédé selon l'une quelconque des revendications précédentes,
**caractérisé en ce que**, lors du décodage dans le terminal, et en plus du premier ou du dernier segment ("1") indiqué, un nombre d'autres segments correspondant à l'indication du nombre de segments de chaîne transmis est considéré dans l'ordre de succession croissant de la numérotation des segments dans un tableau du terminal comme étant désigné en ce qui concerne l'information d'état.

6. Procédé selon l'une quelconque des revendications précédentes,
**caractérisé en ce qu'**un paquet d'informations de circulation contient une indication qui indique s'il n'est transmis qu'une indication d'un état pour tous les segments, ou s'il est transmis une indication d'état pour chaque segment.

7. Procédé selon l'une quelconque des revendications précédentes,
**caractérisé en ce qu'**une indication de nombre de segments de chaîne est transmise avec un signe, les segments situés dans l'ordre de succession de la numérotation en amont du segment transmis étant réputés être désignés avec un signe négatif, et les segments situés dans l'ordre de succession de la numérotation en aval du segment transmis étant réputés être désignés avec un signe positif.

8. Procédé selon l'une quelconque des revendications précédentes,
**caractérisé en ce qu'**un indicateur de séquence, qui est à chaque fois transmis dans les paquets, est défini dans la centrale d'informations de circulation pour tous les paquets d'informations de circulation concernant tous les mêmes segments.

9. Procédé selon l'une quelconque des revendications 1 à 8,
**caractérisé en ce que**, dans un tableau pour la carte numérique contenue dans le terminal et dans la centrale, au moins un indice (2) indique pour chaque segment (1) quel segment ou quels segments se situe(nt) dans un sens de marche dans le réseau de circulation routière en amont ou en amont/aval de ce segment.

10. Procédé selon la revendication 9,
**caractérisé en ce que** le segment situé en amont et celui situé en aval sont mémorisés avec chaque segment.

11. Procédé selon l'une des revendications 9 ou 10,
**caractérisé en ce que** le tableau de segments selon la revendication 9 fait partie intégrante d'une carte numérique mémorisée dans le terminal et dans la centrale.

12. Procédé selon l'une quelconque des revendications précédentes,
**caractérisé en ce qu'**une information d'état à transmettre est la vitesse de voyage ou le temps de voyage, ou une différence de la vitesse de voyage ou du temps de voyage par rapport à une valeur attendue ou une grandeur dérivée de cette dernière.

13. Procédé selon l'une quelconque des revendications précédentes,
**caractérisé en ce qu'**une information d'état concerne le temps, des chantiers, etc. dans un segment.

14. Procédé selon l'une quelconque des revendications précédentes,
**caractérisé en ce qu'**une information d'état est quantifiée de façon discrète.

15. Procédé selon la revendication 14,
**caractérisé en ce qu'**une information d'état est quantifiée en un maximum de 10, notamment un maximum de 5 niveaux.

16. Procédé selon l'une quelconque des revendications précédentes,
**caractérisé en ce que** la transmission est effectuée par radio, notamment par RDS.

17. Procédé selon l'une quelconque des revendications 1 à 15,
**caractérisé en ce que** la transmission est effectuée par radiotéléphonie mobile, notamment par radiodiffusion mobile, telle que par exemple par GSM-SMS-CB.

18. Centrale d'informations de circulation destinée notamment à la mise en oeuvre du procédé selon l'une quelconque des revendications précédentes, comportant,
- un dispositif émetteur (23) ou un accès à un dispositif émetteur pour l'émission d'informations de circulation (34) vers au moins un terminal (24),
- une mémoire (23) avec une carte numérique constituée de segments d'un réseau de circulation routière,
- un dispositif de génération (22) de paquets d'informations de circulation pour la génération d'informations de circulation (34) à émettre, lequel dispositif (22) est agencé de telle sorte que les informations de circulation (34) à émettre (33) qu'il génère englobent les éléments suivants :
- l'identité d'un segment (1) situé à la fin d'une chaîne (1, 2, 3) de segments de numérotation successive (1, 2, 3),
- une indication du nombre (3) de segments de chaîne représentant le nombre total de segments (1, 2, 3) de cette chaîne, et
- au moins une information d'état (bouchon) relative à l'état de l'un au moins de ces segments.

19. Terminal destiné notamment à la mise en oeuvre du procédé selon l'une quelconque des revendications 1 à 17, comportant,
- un dispositif récepteur (25) destiné à la réception de paquets d'informations de circulation (34) émis par une centrale (20) d'informations de circulation,
- une unité de sortie (36) destinée à l'émission optique et/ou acoustique d'informations de circulation ou d'indications d'itinéraires à un utilisateur de terminal,
- un dispositif de décodage (26) destiné au décodage des paquets d'informations de circulation (34) reçus pour la sortie (36) ou l'établissement d'indications d'itinéraires à émettre, lequel dispositif (26) est agencé de telle sorte que des paquets d'informations de circulation reçus, englobant l'identité d'un segment situé à la fin d'une chaîne de segments de circulation routière, une indication du nombre de segments de chaîne représentant le nombre de segments dans la chaîne, et une information d'état relative à l'état de l'un au moins des segments,
sont décodés en une représentation pouvant être représentée à l'utilisateur du terminal ou appropriée à l'établissement de données de navigation.

20. Terminal selon la revendication 19,
**caractérisé en ce que** le dispositif récepteur est un terminal de radiotéléphonie mobile ou un raccordement pour un terminal de radiotéléphonie mobile.
